# EUROPÄISCHE PATENTSCHRIFT

(11) **EP 3 184 803 B1**
(45) Veröffentlichungstag und Bekanntmachung des Hinweises auf die Patenterteilung: **03.10.2018**
(21) Anmeldenummer: 16197784.8
(22) Anmeldetag: 08.11.2016
(51) Int. Cl.: F02M 63/00, F02M 47/02

(54) **Kraftstoffinjektor**
Fuel injector
Injecteur de carburant

(30) Priorität: 22.12.2015 DE 102015226576
(43) Veröffentlichungstag der Anmeldung: 28.06.2017
(73) Patentinhaber: ROBERT BOSCH GMBH, 70442 Stuttgart (DE)
(72) Erfinder: Rau, Andreas, 70469 Stuttgart (DE)

(56) Entgegenhaltungen:
- DE-A1- 10 101 800
- DE-A1- 10 333 699
- DE-A1-102009 001 266

## Beschreibung

Die Erfindung betrifft einen Kraftstoffinjektor eines Kraftstoffeinspritzsystems einer Brennkraftmaschine, wobei der Kraftstoffinjektor einen hydraulischen Koppler aufweist, der einen in einem Kopplerkörper beweglichen Kopplerkolben und einen damit über einen Kopplerspaltraum gekoppelten ebenfalls in dem Kopplerkörper beweglichen Arbeitskolben aufweist, und wobei der Kopplerspaltraum über mindestens einen Füllkanal mit einem außerhalb des Kopplerkörpers angeordneten Niederdruckraum verbunden ist.

### Stand der Technik

Ein derartiger Kraftstoffinjektor ist aus der DE 10 2009 001 266 A1 bekannt. Dieser Kraftstoffinjektor eines Common-Rail-Kraftstoffeinspritzsystems weist einen hydraulischen Koppler auf, der einen in einem Kopplerkörper beweglichen Kopplerkolben und einen damit über einen Kopplerspaltraum gekoppelten ebenfalls in dem Kopplerkörper beweglichen Arbeitskolben aufweist. Der Kopplerspaltraum ist über einen Füllkanal mit einem außerhalb des Kopplerkörpers angeordneten Niederdruckraum verbunden. Dieser Füllkanal ist derart in dem Kopplerkörper angeordnet, dass der Füllkanal bei einer Abwärtsbewegung des Kopplerkolbens verschlossen wird, während der Füllkanal bei einer Aufwärtsbewegung des Kopplerkolbens geöffnet wird. Durch diese Ausgestaltung soll erreicht werden, dass der Kopplerspaltraum beim Betrieb des Kraftstoffinjektors kontinuierlich mit Hydraulikfluid befüllt wird, um Leckagen entlang den Führungen des Kopplerkolbens und des Arbeitskolbens in dem Kopplerkörper auszugleichen.

Aus der DE 103 33 699 A1 ist weiterhin eine Kraftstoffeinspritzeinrichtung mit einem hydraulischen Koppler bekannt, bei dem zwei koaxial angeordnete Kopplerkolben einen über eine Verbindungsleitung befüllbaren Füllraum begrenzen.

Der Erfindung liegt die Aufgabe zugrunde, einen Kraftstoffinjektor mit einem Koppler bereitzustellen, bei dem die Befüllung des Kopplerspaltraums mit Hydraulikfluid verbessert ist.

### Offenbarung der Erfindung

Diese Aufgabe wird dadurch gelöst, dass im Bereich einer Verbindung des Füllkanals mit dem Kopplerspaltraum ein in Richtung des Kopplerspaltraums öffnendes, einteilig und elastisch ausgebildetes Ventil angeordnet ist. Dieser Ausgestaltung liegt die Erkenntnis zugrunde, dass bei jedem Schaltvorgang in dem Koppler ein deutlich höherer Druck als in dem umgebenden Niederdruckraum entsteht. Dies führt über die Spiele an den Kolbenführungen des Kopplerkolbens und des Arbeitskolbens in dem Kopplerkörper zu einer Leckage aus dem Koppler, genauer aus dem Kopplerspaltraum, heraus. Da die Anforderungen aktuell in die Richtung gehen, für niedrige Emissionen immer mehr Einspritzungen pro Einspritzzyklus abzusetzen, kommt es mit jeder Einspritzung zu einer Kopplerspaltraumentleerung, weshalb für die nachfolgende Einspritzung ein geringerer Ausgangsdruck im Koppler zur Verfügung steht. Dies führt zu einer Abnahme einer möglichen Einspritzmenge. In den Einspritzpausen befüllt sich der Kopplerspaltraum zwar grundsätzlich wieder, werden jedoch sehr viele Einspritzungen mit kurzen zwischenzeitlichen Abständen abgesetzt, wird der Kopplerspaltraum mehr entleert als wieder befüllt. Dies kann zum gänzlichen Ausbleiben von gewünschten Einspritzungen führen. Daher weist ein hydraulischer Koppler eine Drehzahlgrenze auf, mit der er bei einer geforderten Anzahl von Einspritzungen in Abhängigkeit vom Druck des Kraftstoffs betrieben werden kann. Durch die erfindungsgemäße Ausgestaltung des Kopplers wird eine deutlich verbesserte Wiederbefüllung erreicht, was die Drehzahlfestigkeit des Kopplers deutlich verbessert.

Erfindungsgemäß ist das Ventil als axial geschlitzte Hülse ausgebildet. Eine solche axial geschlitzte Hülse ist einfach zu fertigen und weist zudem eine hohe Schließgenauigkeit des Füllkanals auf.
In Weiterbildung der Erfindung ist das Ventil beziehungsweise die geschlitzte Hülse ein Blattfederventil. Dieses Blattfederventil ist zunächst einmal sehr einfach aufgebaut und zudem durch eine nur sehr geringe Verstellbewegung äußerst dauerhaltbar. Weiterhin ist durch die Ausgestaltung des Ventils als Blattfederventil und die Anordnung des Blattfederventils innerhalb des Kopplerkörpers nur ein sehr geringes Totvolumen dargestellt. Weiterhin wird durch eine gute Passform des Blattfederventils in dem Kopplerkörper zum Verschluss des Füllkanals der Kopplerspaltraum, wenn überhaupt, nur sehr wenig vergrößert, weshalb die Kopplerfunktion gegenüber anderen bekannten Lösungen verbessert wird. Zudem wird dadurch die Steifigkeit des Kopplers nicht geschwächt. Daraus folgt, dass der Spannungsbedarf des Kraftstoffinjektors für eine Betätigung nicht erhöht wird, woraus letztendlich wieder eine Druckbegrenzung des Kraftstoffinjektors erhöht wird und die Drehzahlfestigkeit verbessert wird. Bei Einspritzpausen ist der Druck in dem Niederdruckraum größer als in dem Kopplerspaltraum, weswegen das Blattfederventil durch den Druck in dem Füllkanal von der Innenwand des Kopplerkörpers weggedrückt wird und somit eine hydraulische Verbindung zwischen dem Niederdruckraum und dem Kopplerspaltraum freigegeben wird. Dadurch wird im Ergebnis eine sehr schnelle Wiederbefüllung bereits zwischen Teileinspritzungen mit quasi konstanter beziehungsweise sich nicht verschlechternder Kopplerfunktion erreicht.

In weiterer Ausgestaltung der Erfindung ist der Durchmesser des Blattfederventils größer als der Innendurchmesser des Kopplerkörpers im Bereich der Mündung des Füllkanals in den Kopplerspaltraum. Aufgrund dieses etwas größeren Außendurchmessers des Blattfederventils als des Innendurchmessers des Kopplerkörpers sowie die radial federnden Eigenschaften liegt das Blattfederventil an der Innenwand des Kopplerkörpers bei einem höheren Druck in dem Kopplerspaltraum als in dem Niederdruckraum an und dichtet somit den Füllkanal zuverlässig ab. Beim Ansteuern eines Aktors des Kraftstoffinjektors ergibt sich durch eine Bewegung des Kopplerkolbens in den Kopplerspaltraum hinein ein sofortiger Druckaufbau in dem Koppler, was - wie schon zuvor beschrieben - die Funktion des Kopplers verbessert.

In weiterer Ausgestaltung der Erfindung ist eine Sicherungseinrichtung zur Fixierung des Blattfederventils vorgesehen. Diese Sicherungseinrichtung ist allgemein so ausgebildet, dass das Blattfederventil sich weder radial als auch axial in Bezug zu der Mündung des Füllkanals insbesondere beim Betrieb des Kraftstoffinjektors verschieben kann. Dadurch ist sichergestellt, dass ein möglicher Ausfalls des Kopplers durch eine nicht mehr von dem Blattfederventil absperrbaren Füllkanal ausgeschlossen ist.

In Weiterbildung der Erfindung ist die Sicherungseinrichtung eine Verdrehsicherungseinrichtung. Eine solche Verdrehsicherungseinrichtung reicht normalerweise für einen störungsfreien Betrieb des Kopplers aus.

In Weiterbildung der Erfindung ist die Verdrehsicherung eine in eine Haltenut des Kopplerkolben (oder auch des Kopplerkörpers) eingreifende Abkantung des Blattfederventils. Dadurch ist die verdrehgesicherte Fixierung des Blattfederventils sichergestellt. Weiterhin kann die Verdrehsicherung auch durch ein separates Bauteil in Form beispielsweise eines Bleches gebildet sein, das mit dem Kopplerkolben (beziehungsweise dem Kopplerkörper) zusammenwirkt, so dass sich das Blattfederventil nicht verdrehen kann.

In Weiterbildung der Erfindung ist die Verdrehsicherungseinrichtung eine Nase, die mit einer Ausnehmung entweder in dem Kopplerkörper oder aber auch bei entsprechender Auslegung der Ausnehmung in dem Kopplerkolben zusammenwirkt.

In Weiterbildung der Erfindung ist der Werkstoff des Blattfederventils Federstahl. Dies ist der besonders geeignete Werkstoff zur Herstellung des Blattfederventils.

Weitere vorteilhafte Ausgestaltungen der Erfindung sind der Zeichnungsbeschreibung zu entnehmen, in der ein in den Figuren dargestelltes Ausführungsbeispiel der Erfindung näher beschrieben ist.

Es zeigen:
- Figur 1: eine teilweise Schnittdarstellung eines Kraftstoffinjektors mit einem piezoelektrischen Aktuator und einem hydraulischen Koppler,
- Figur 2: eine erste Schaltstellung eines Kopplers,
- Figur 3: eine zweite Schaltstellung eines Kopplers,
- Figur 4: eine dritte Schaltstellung eines Kopplers,
- Figur 5: ein Diagramm zum Verlauf eines Injektornadelhubes eines Kraftstoffinjektors,
- Figur 6: eine perspektivische Darstellung eines Kopplerkolbens mit einer Sicherungseinrichtung für ein Blattfederventil und
- Figur 7: eine perspektivische Darstellung eines Kopplerkolbens mit einer Sicherungseinrichtung für ein Blattfederventil in einer weiteren Ausführungsform

Figur 1 zeigt einen Kraftstoffinjektor 1 eines Common-Rail-Einspritzsystems zum Einspritzen von Kraftstoff in einen nicht gezeigten Brennraum einer Brennkraftmaschine. Eine Hochdruckpumpe 2 fördert Kraftstoff aus einem Tank 3 in einen Hochdruckspeicher 4. In dem Hochdruckspeicher 4 ist Kraftstoff, insbesondere Dieselkraftstoff unter einem hohen Druck von beispielsweise 2.000 bar oder mehr gespeichert. An dem Hochdruckspeicher 4 ist der Kraftstoffinjektor 1 neben weiteren, nicht gezeigten Kraftstoffinjektoren über eine Hochdruckleitung 5 angeschlossen. Die Hochdruckleitung 5 mündet in einen zu einem Hochdruckbereich des Kraftstoffinjektors 1 gehörenden, axialen Versorgungskanal 6, durch den Kraftstoff in einen Druckraum 7 strömt. Der Kraftstoff strömt bei einem Einspritzvorgang aus dem Druckraum 7 in axialer Richtung an einer Injektornadel 8 vorbei durch Einspritzbohrungen 16 in den Brennraum der Brennkraftmaschine. Der Kraftstoffinjektor 1 ist über einen Injektorrücklaufanschluss 9 an eine Rücklaufleitung 10 angeschlossen. Über die Rücklaufleitung 10 kann eine nachfolgend noch erläuterte Steuermenge an Kraftstoff von dem Kraftstoffinjektor 1 zu dem Tank 3 abfließen und von dort erneut dem Hochdruckkreislauf zugeführt werden.

Die Injektornadel 8 ist innerhalb einer Stufenbohrung 11 eines Injektornadelkörpers 12 axial verstellbar geführt. Der Injektornadelkörper 12 ist im Verbund mit einer Drosselplatte und einem Ventilkörper gegen einen Haltekörper 13 mittels einer Spannmutter verspannt.

Die Injektornadel 8 weist an ihrer Nadelspitze 15 eine als Dichtfläche ausgebildete Schließfläche auf, mit der die Injektornadel 8 in eine dichte Anlage an einen innerhalb des Injektornadelkörpers 12 ausgebildeten Injektornadelkörpersitz anbringbar ist. Wenn die Injektornadel 8 an dem Injektornadelkörpersitz anliegt, sich also in der Schließstellung befindet, ist der Kraftstoffaustritt aus der zumindest einen Einspritzbohrung 16 gesperrt. Ist die Injektornadel 8 dagegen von dem Injektornadelkörpersitz abgehoben, kann Kraftstoff aus dem Druckraum 7, der zumindest annähernd unter dem Druck des Kraftstoffs in dem Hochdruckspeicher 4 steht, in den Brennraum strömen.

Von einer in der Zeichnungsebene oberen Stirnseite der Injektornadel 8 wird eine Steuerkammer 17 begrenzt, die über eine Zulaufdrossel 18 mit unter Hochdruck stehendem Kraftstoff aus dem Versorgungskanal 6 versorgt wird. Gleichzeitig wird ein Druckraum 14, aus dem Kraftstoff bei geöffneter Injektornadel 8 in den Brennraum strömen kann, mit Kraftstoff aus dem Versorgungskanal 6 versorgt. Der Druckraum 14 umschließt dabei einen die Steuerkammer 17 begrenzenden, federkraftbeaufschlagten Hülsenkörper 32 radial außen. Die in dem Hülsenkörper 32 ausgebildete Steuerkammer 17 ist über eine Ablaufdrossel 19 mit einer Steuerventilkammer 20 verbunden, die mittels eines axial verstellbaren Steuerventilelements 21 mit einem Niederdruckraum 22 und damit mit dem Injektorrücklaufanschluss 9 verbindbar ist. Das Steuerventilelement 21 ist Teil eines normalerweise als 3/2-Wegeventil ausgebildeten Steuerventils 23. Bei in einer ersten (unteren) Schaltstellung befindlichem Steuerventilelement 21 kann Kraftstoff aus der Steuerkammer 17 über die Ablaufdrossel 19 und die Steuerventilkammer 20 in dem Niederdruckraum 22 zu dem Injektorrücklaufanschluss 9 strömen. Gleichzeitig ist ein aus dem Druckraum 14 ausmündender und in die Steuerventilkammer 20 einmündender Bypass 35 von dem Steuerventilelement 21 gesperrt. Bei in einer zweiten (oberen) Schaltstellung befindlichem Steuerventilelement 21 ist die Verbindung zwischen der Steuerventilkammer 20 und dem Niederdruckraum 22 gesperrt und der Bypass 35 ist freigegeben, so dass die Steuerkammer 17 über den Bypass 35, die Steuerventilkammer 20, die Ablaufdrossel 19 und die Zulaufdrossel 18 schnell auf Hochdruck gebracht wird.

Zum Verstellen des kolbenförmigen Steuerventilelements 21 ist ein piezoelektrischer Aktor 24 vorgesehen, der über einen hydraulischen Koppler 25 mit dem Steuerventilelement 21 gekoppelt ist. Bei einer alternativen nicht gezeigten Ausführungsform kann das Steuerventil 23 unmittelbar von dem hydraulischen Koppler 25, genauer von einem nachfolgend noch erläuterten Arbeitskolben 28 des hydraulischen Kopplers 25 betätigt werden. Zum Öffnen des Steuerventils, also zum Bewegen des Steuerventilelements 21 in der Zeichnungsebene nach unten, weg von seinem oberen Steuerventilsitz 26, wird der piezoelektrische Aktor 24 bestromt und dehnt sich aus. Hierdurch wird ein in der Zeichnungsebene oberer, beweglicher Kopplerkolben 27 des hydraulischen Kopplers, der über einen Kopplerspaltraum 29 mit dem Kopplerkolben 27 hydraulisch gekoppelt ist, in der Zeichnungsebene nach unten bewegt. Der Arbeitskolben 28 drückt auf das Steuerventilelement 21, welches in der Folge entgegen der Kraft einer Steuerschließfeder 30 von seinem oberen Steuerventilsitz 26 wegbewegt wird und somit den Kraftstofffluss aus der Steuerkammer 17 hin zu dem Injektorrücklaufanschluss freigibt und gleichzeitig den Bypass 35 sperrt. Durch die Abstimmung der Durchflussquerschnitte sinkt der Druck in der Steuerkammer 17 rapide ab, wodurch die Injektornadel 8 von ihrem Injektornadelkörpersitz abhebt, so dass Kraftstoff aus dem Druckraum 7 durch die Einspritzbohrung 16 ausströmen kann.

Zum Beenden des Einspritzvorgangs wird die Bestromung des piezoelektrischen Aktors 24 beendet, wodurch sich der Piezokristallstapel des Aktors 24 zusammenzieht und der Kopplerkolben 27 unterstützt durch die Federkraft einer Rohrfeder 38 in der Zeichnungsebene nach oben bewegt wird. Der Arbeitskolben 28 drückt unterstützt durch die Steuerschließfeder 30 in der Zeichnungsebene nach unten gegen das Steuerventilelement 21. Zwischen dem Arbeitskolben 28 und dem Steuerventilelement 21 ist somit ein ständiger Kontakt gewährleistet. Der Arbeitskolben 28 und das Steuerventilelement 21 werden bei nicht bestromtem Aktor 24 nach oben in die obere Schaltstellung bewegt, in der das Steuerventilelement 21 an seinem oberen Steuerventilsitz 26 anliegt und die hydraulische Verbindung aus der Steuerkammer 17 zum Injektorrücklaufanschluss 9 sperrt. Der durch die Zulaufdrossel 18 sowie über den Bypass 35 in die Steuerkammer 17 nachströmende Kraftstoff sorgt für eine schnelle Druckerhöhung in der Steuerkammer 17 und für eine auf die Injektornadel 8 wirkende hydraulische Schließkraft. Die daraus resultierende Schließbewegung der Injektornadel 8 wird von einer Schließfeder 31 unterstützt, die sich mit einem Ende an der Injektornadel 8 und mit dem zweiten Ende an einem die Steuerkammer 17 begrenzenden Hülsenkörper 32 abstützt.

Die folgenden Figuren 2 bis 4 zeigen die detaillierte Ausgestaltung des Kopplers 25 mit den in einer Stufenausnehmung 34 in einem Kopplerkörper 33 angeordneten Kopplerkolben 27 und Arbeitskolben 28 in verschiedenen Schaltstellungen. Der Kopplerkolben 27 hat einen größeren Außendurchmesser als der Arbeitskolben 28 und ist folglich in der Stufenausnehmung 34 mit dem größeren Innendurchmesser angeordnet. Der Kopplerkolben 27 kann aber auch einen gleichen oder kleineren Durchmesser als der Arbeitskolben 28 aufweisen. Zwischen dem Kopplerkolben 27 und dem Arbeitskolben 28 ist der schon erwähnte Kopplerspaltraum 29 angeordnet, der zur Übertragung einer von dem Kopplerkolben 27 ausgeführten Axialbewegung auf den Arbeitskolben 28 mit Hydraulikfluid in Form von Kraftstoff gefüllt sein muss. Hierauf wird nachfolgend noch eingegangen. Der Kopplerkolben 27 ragt mit einem betätigungsseitigen Ende, an dem eine Betätigungsplatte 36 angeordnet ist, aus dem Kopplerkörper 33 hinaus und wirkt mittels der Betätigungsplatte 36 mit dem Aktor 24 zusammen. Auf der gegenüberliegenden Seite weist der Arbeitskolben 33 eine Betätigungsnase 37 auf, die - wie zuvor beschrieben - das Steuerventilelement 21 aus dem Steuerventilsitz 26 nach unten (Figur 1) drücken kann.

Zur Einstellung einer definierten Ausgangsruhelage und zur Aktorvorspannung weist der Koppler 25 eine Rohrfeder 38 auf, die sich am einem unteren Ringabsatz 39 des Kopplerkörpers 33 und der Betätigungsplatte 36 abstützt und beide Bauteile auseinanderdrückt. Gleichzeitig ist an dem Arbeitskolben 28 ein Haltering für eine Arbeitskolbenfeder 40 angeordnet, die den Arbeitskolben 28 nach unten aus dem Kopplerkörper 33 bis zur Anlage der Betätigungsnase 37 an dem Steuerventilelement 21 drückt. Zur Befüllung beziehungsweise zum Nachfüllen des Kopplerspaltraums 29 mit Kraftstoff aus dem den Koppler 25 umgebenden Niederdruckraum 22 ist vorzugsweise ein Füllkanal 41 in die Wandung des Kopplerkörpers 33 eingelassen. Der Füllkanal 41 ist im Bereich einer Mündung in dem Kopplerspaltraum 29 von einem in Richtung des Kopplerspaltraums 29 öffnenden einteiligem und elastisch verformbaren Ventil in Form einer als geschlitzte Hülse ausgebildeten Blattfederventil 42 verschlossen. Das Blattfederventil 42 weist einen etwas größeren Außendurchmesser als der Innendurchmesser des Kopplerkörpers 33 beziehungsweise der Stufenausnehmung 34 auf. Aufgrund des etwas größeren Außendurchmessers des Blattfederventils 42 und der radial federnden Eigenschaften liegt das Blattfederventil 42 an der Stufenausnehmung 34 an und dichtet die hydraulische Verbindung durch den Füllkanal 41 ab. Das Ventil ist geschlossen (Figur 2). Das Blattfederventil 42 ist im Bereich eines Stufenabsatzes 43 des Kopplerkolbens 27 angeordnet, was platzsparend ist und keine Auswirkungen auf die Funktion des Kopplers 25 hat. Bezüglich der Anordnung des Blattfederventils 42 sind aber auch andere Lösungen denkbar.

Beim Ansteuern des Aktors 24 ergibt sich durch die Bewegung des Kopplerkolbens 27 in den Kopplerspaltraum 29 ein Druckaufbau im Koppler 25, der auf den Arbeitskolben 28 übertragen wird (Figur 3). Durch die genaue Passform des Blattfederventils 42 wird der Kopplerspaltraum 29 nur sehr wenig vergrößert, weshalb eine genaue Ausführung der Kopplerfunktion gewährleistet ist.

In den Einspritzpausen ist der Druck in dem Niederdruckraum 22 größer beziehungsweise höher als in dem Kopplerspaltraum 29, weshalb das Blattfederventil 42 durch den Druck in dem Füllkanal 41 von der Innenwand im Bereich der Stufenausnehmung 34 weggedrückt wird und die hydraulische Verbindung zwischen dem Niederdruckraum 22 und dem Kopplerspaltraum 29 freigibt. Ergebnis ist eine sehr schnelle Wiederbefüllung zwischen Einspritzvorgängen beziehungsweise Teileinspritzvorgängen des Kraftstoffinjektors 1 mit quasi konstanter nicht nachlassender Kopplerfunktion. Dies ist in dem Diagramm in Figur 5 dargestellt, wobei in dem Diagramm der resultierende Nadelhub Nh von aufeinander folgenden Einspritzungen eines Kraftstoffinjektors 1wiedergegeben ist. Dabei ist mit einer ausgezogenen Linie der Nadelhub Nh eines konventionellen Koppler 25 und mit einer strichlinierten Linie der Nadelhub Nh eines erfindungsgemäßen Kopplers 25 dargestellt.

Erkennbar ist, dass bei der zweiten Einspritzung der Nadelhub Nh der Injektornadel 8 mit den konventionellen Koppler 25 deutlich geringer als bei der ersten Einspritzung ist. Dagegen zeigt der strichlinierte Nadelhub Nh, der durch die erfindungsgemäße Ausgestaltung darstellbar ist, keinen Abbau.

Figur 6 zeigt einen grundsätzlich gleichen Aufbau des Kopplers 25 mit einem Kopplerkolben 27, wie der zuvor beschrieben worden ist. Zusätzlich ist hier eine Sicherungseinrichtung 44 vorgesehen, die sicherstellt, dass das Blattfederventil 42 sich insbesondere nicht verdreht und somit mit einem Schlitz 45 (der geschlitzten Hülse) in den Bereich der Mündung des Füllkanals 41 gelangt. In einem solchen Fall wäre die Funktion des Blattfederventils 42 nicht sichergestellt. Die Sicherungseinrichtung 44 ist als ein abgewinkeltes Blech ausgebildet, das an dem Stufenabsatz 43 des Kopplerkolbens 27 in geeigneter Weise verklemmt ist.

Alternativ kann die Sicherungseinrichtung 44a auch durch eine Abkantung 46 des Blattfederventils 42 an einem an den Schlitz 45 angrenzenden Ende ausgebildet sein. Die Abkantung 46, die auch ein mit dem Blattfederventil 42 verbundenes, beispielsweise verschweißtes, Teil sein kann, greift in eine Haltenut 47 in dem Kopplerkolben 27 ein. Alternativ kann die Sicherungseinrichtung auch eine Nase sein, die in eine entsprechende Vertiefung in den Kopplerkolben 27 eingreift. Grundsätzlich kann die Verdrehsicherung des Blattfederventils 42 auch gegenüber dem Kopplerkörper 33 erfolgen.

Abschließend wird darauf hingewiesen, dass beliebige zuvor beschriebene Einzelmerkmale des Erfindungsgenstandes miteinander und untereinander kombiniert sein können.

## Patentansprüche

1. Kraftstoffinjektor (1) eines Kraftstoffeinspritzsystems einer Brennkraftmaschine, wobei der Kraftstoffinjektor (1) einen hydraulischen Koppler (25) aufweist, der einen in einem Kopplerkörper (33) beweglichen Kopplerkolben (27) und einen damit über einen Kopplerspaltraum (29) gekoppelten ebenfalls in dem Kopplerkörper (33) beweglichen Arbeitskolben (28) aufweist, und wobei der Kopplerspaltraum (29) über mindestens einen Füllkanal (41) mit einem außerhalb des Kopplerkörpers (33) angeordneten Niederdruckraum (22) verbunden ist,
**dadurch gekennzeichnet, dass** im Bereich einer Verbindung des Füllkanals (41) mit dem Kopplerspaltraum (29) ein in Richtung des Kopplerspaltraums (29) öffnendes einteiliges und elastisch verformbares Ventil angeordnet ist, das als axial geschlitzte Hülse ausgebildet ist.

2. Kraftstoffinjektor (1) nach Anspruch 1,
**dadurch gekennzeichnet, dass** das Ventil ein Blattfederventil (42) ist.

3. Kraftstoffinjektor (1) nach einem Anspruch 2,
**dadurch gekennzeichnet, dass** der Außendurchmesser des Blattfederventils (42) größer als der Innendurchmesser des Kopplerkörpers (33) im Bereich der Mündung des Füllkanals (41) in den Kopplerspaltraum (29) ist.

4. Kraftstoffinjektor (1) nach einem der Ansprüche 2 oder 3,
**dadurch gekennzeichnet, dass** eine Sicherungseinrichtung (44, 44a) zur Fixierung des das Blattfederventil (42) vorgesehen ist.

5. Kraftstoffinjektor (1) nach Anspruch 4,
**dadurch gekennzeichnet, dass** die Sicherungseinrichtung (44, 44a) eine Verdrehsicherung ist.

6. Kraftstoffinjektor (1) nach Anspruch 5,
**dadurch gekennzeichnet, dass** die Sicherungseinrichtung (44) eine in eine Haltenut (47) des Kopplerkolbens (27) eingreifende Abkantung (46) des Blattfederventils (42) ist.

7. Kraftstoffinjektor (1) nach Anspruch 5,
**dadurch gekennzeichnet, dass** die Sicherungseinrichtung (44a) ein mit einem Stufenabsatz (43) des Kopplerkolbens (27) zusammenwirkendes Blech ist.

8. Kraftstoffinjektor (1) nach Anspruch 5,
**dadurch gekennzeichnet, dass** die Verdrehsicherungseinrichtung eine Nase ist.

9. Kraftstoffinjektor (1) nach einem der vorherigen Ansprüche,
**dadurch gekennzeichnet, dass** der Werkstoff des Blattfederventils (42) Federstahl ist.

## Claims

1. Fuel injector (1) of a fuel injection system of an internal combustion engine, wherein the fuel injector (1) has a hydraulic coupler (25), which hydraulic coupler has a coupler piston (27) movable in a coupler body (33) and has a working piston (28) coupled to said coupler piston via a coupler gap chamber (29) and likewise movable in the coupler body (33), and wherein the coupler gap chamber (29) is connected via at least one filling channel (41) to a low-pressure chamber (22) arranged outside the coupler body (33),
**characterized in that**, in the region of a connection of the filling channel (41) to the coupler gap chamber (29), there is arranged a unipartite and elastically deformable valve which opens in the direction of the coupler gap chamber (29) and which is formed as an axially slotted sleeve.

2. Fuel injector (1) according to Claim 1,
**characterized in that** the valve is a leaf spring valve (42).

3. Fuel injector (1) according to Claim 2,
**characterized in that** the outer diameter of the leaf spring valve (42) is greater than the inner diameter of the coupler body (33) in the region in which the filling channel (41) opens into the coupler gap chamber (29).

4. Fuel injector (1) according to one of Claims 2 and 3,
**characterized in that** a securing device (44, 44a) is provided for fixing the leaf spring valve (42).

5. Fuel injector (1) according to Claim 4,
**characterized in that** the securing device (44, 44a) is a rotation-preventing securing device.

6. Fuel injector (1) according to Claim 5,
**characterized in that** the securing device (44) is an angled portion (46), which engages into a holding groove (47) of the coupler piston (27), of the leaf spring valve (42).

7. Fuel injector (1) according to Claim 5,
**characterized in that** the securing device (44a) is a metal sheet which interacts with a step shoulder (43) of the coupler piston (27).

8. Fuel injector (1) according to Claim 5,
**characterized in that** the rotation-preventing securing device is a lug.

9. Fuel injector (1) according to one of the preceding claims,
**characterized in that** the material of the leaf spring valve (42) is spring steel.

## Revendications

1. Injecteur de carburant (1) d'un système d'injection de carburant d'un moteur à combustion interne, l'injecteur de carburant (1) présentant un coupleur hydraulique (25) qui présente un piston de coupleur (27) déplaçable dans un corps de coupleur (33) et un piston de travail (28) déplaçable également dans le corps de coupleur (33), accouplé au piston de coupleur par le biais d'un interstice de coupleur (29), et l'interstice de coupleur (29) étant connecté par le biais d'au moins un canal de remplissage (41) à un espace basse pression (22) disposé à l'extérieur du corps de coupleur (33),
**caractérisé en ce que** dans la région d'une liaison du canal de remplissage (41) à l'interstice de coupleur (29) est disposée une soupape d'une seule pièce, déformable élastiquement et s'ouvrant dans la direction de l'interstice de coupleur (29), qui est réalisée sous forme de douille fendue axialement.

2. Injecteur de carburant (1) selon la revendication 1,
**caractérisé en ce que** la soupape est une soupape à ressort à lame (42).

3. Injecteur de carburant (1) selon la revendication 2,
**caractérisé en ce que** le diamètre extérieur de la soupape à ressort à lame (42) est supérieur au diamètre intérieur du corps de coupleur (33) dans la région de l'embouchure du canal de remplissage (41) dans l'interstice de coupleur (29).

4. Injecteur de carburant (1) selon l'une quelconque des revendications 2 ou 3,
**caractérisé en ce qu'**un dispositif de fixation (44, 44a) est prévu pour fixer la soupape à ressort à lame (42).

5. Injecteur de carburant (1) selon la revendication 4,
**caractérisé en ce que** le dispositif de fixation (44, 44a) est une fixation antirotation.

6. Injecteur de carburant (1) selon la revendication 5,
**caractérisé en ce que** le dispositif de fixation (44) est une partie recourbée (46) de la soupape à ressort à lame (42) s'engageant dans une rainure de retenue (47) du piston de coupleur (27).

7. Injecteur de carburant (1) selon la revendication 5,
**caractérisé en ce que** le dispositif de fixation (44a) est une tôle coopérant avec un épaulement étagé (43) du piston de coupleur (27).

8. Injecteur de carburant (1) selon la revendication 5,
**caractérisé en ce que** le dispositif de fixation antirotation est un ergot.

9. Injecteur de carburant (1) selon l'une quelconque des revendications précédentes,
**caractérisé en ce que** le matériau de la soupape à ressort à lame (42) est un acier à ressort.
